# EUROPÄISCHE PATENTSCHRIFT

(11) **EP 0 359 959 B1**
(45) Veröffentlichungstag und Bekanntmachung des Hinweises auf die Patenterteilung: **12.05.1993**
(21) Anmeldenummer: 89114329.9
(22) Anmeldetag: 03.08.1989
(51) Int. Cl.: B41F 31/02

(54) **Rakelfarbwerk**
Duct blade inking device
Dispositif d'encrage à lame

(30) Priorität: 22.09.1988 DE 3832160
(43) Veröffentlichungstag der Anmeldung: 28.03.1990
(73) Patentinhaber: M.A.N.-ROLAND Druckmaschinen Aktiengesellschaft, 63012 Offenbach (DE)
(72) Erfinder: Bock, Georg, D-8900 Augsburg (DE); Gollinger, Franz X., D-8857 Hirschbach (DE); John, Thomas, D-8900 Augsburg 22 (DE)

(56) Entgegenhaltungen:
- EP-A- 0 071 180
- US-A- 2 688 919

## Beschreibung

Die Erfindung betrifft ein Rakelfarbwerk für Druckmaschinen mit mindestens einem an eine Rasterwalze anstellbaren Kammerrakel, das mittels eines Trägers an einer parallel zur Rasterwalze angeordneten Traverse gelagert ist.

Derartige Rakelfarbwerke sind aus dem Buch "Technik des Flexodrucks", erschienen im Coating Verlag Thomas & Co., beschrieben. Bei diesen Farbwerken ist die Kammerrakel mittels Schraubverbindungen an einer Traverse befestigt. Zum Auswechseln der Kammerrakel, beispielsweise bei einem Farbwechsel müssen daher Schraubverbindungen gelöst und wieder angezogen werden.

Der Erfindung liegt die Aufgabe zugrunde, das individuelle oder gemeinsame Wechseln von mehreren nebeneinander angeordneten Kammerrakeln sowie deren An- und Abstellung zu vereinfachen und zu beschleunigen.

Erfindungsgemäß wird diese Aufgabe durch Anwendung der Merkmale des Kennzeichens des Anspruchs 1 gelöst.

Ausführungsbeispiele der Erfindung sind anhand der Zeichnung beschrieben. In dieser zeigt
- Fig. 1: eine Seitenansicht einer ersten Ausführungsform,
- Fig. 2: eine Variante einer Einzelheit gemäß Fig. 1,
- Fig. 3: eine weitere Variante einer Einzelheit gemäß Fig. 1,
- Fig. 4: eine weitere Variante einer Einzelheit gemäß Fig. 1,
- Fig. 5: eine Frontansicht der Anordnung gemäß Fig. 1,
- Fig. 6: eine Seitenansicht der Anordnung gemäß Fig. 5,
- Fig. 7: eine schematische teilweise aufgeschnittene Frontansicht eines weiteren Ausführungsbeispieles und
- Fig. 8: eine Seitenansicht der Anordnung gemäß Fig. 7
- Fig. 9: eine schematische Frontansicht eines dritten Ausführungsbeispieles,
- Fig. 10: eine Seitenansicht der Anordnung gemäß Fig. 9.

Bei der Anordnung gemäß Fig. 1 und 5 ist ein mit 1 bezeichnetes Kammerrakel vorgesehen, das mit einer Rasterwalze 2 zusammenwirkt. Das Kammerrakel 1 ist fest an einer Stirnplatte 3 eines insgesamt mit 4 bezeichneten Trägers verbunden, der zwei Klemmleisten 5 aufweist. An jeder Klemmleiste 5 sind fest zwei Bolzen 6, 7 angebracht, deren Längsachsen parallel zur Längsachse der Rasterwalze 2 verlaufen.

Zwischen Seitenwänden 8 der Druckmaschine ist gemäß Fig. 5 eine Traverse 9 befestigt, auf die zum Anschluß von Kammerrakeln 1 je zwei Kalter 10 aufgesetzt sind. Jeder einseitig geschlitzte Halter 10 ist mittels einer Klemmschraube 11 unverdrehbar und unverschiebbar auf der Traverse 9 festgelegt.

Jeder Halter 10 weist zwei Halteansätze 12, 13 auf. Der Halteansatz 12 ist mit einer unteren Auflagefläche 14 und auf der der Rasterwalze 2 abgewandten Seite mit einer Anschlagfläche 15 für den Bolzen 6 versehen, wobei der Bolzen 6 im Betriebszustand des Kammerrakels die Anschlagfläche 15 nicht berührt. Der der Rasterwalze 2 benachbarte Halteansatz 13 weist außer einer Auflagefläche 16 zwei einander gegenüberliegende Anlageflächen 17 und 18 für den Bolzen 7 auf. Die Anlagefläche 17 ist dabei jedoch nur so kurz bemessen, daß der Bolzen 7 durch Anheben vom Halteansatz 13 gelöst werden kann. Die Auflagefläche des Halteansatzes 12 kann gemäß Fig. 2 auch durch eine Auflagefläche 20 gebildet werden, die die Stirnfläche einer Stellschraube 19 ist. Durch Änderung der Position der Auflagefläche 20 kann eine individuelle Feinjustierung eines Kammerrakels 1 in seiner Lage gegenüber der Raterwalze 2 vorgenommen werden.

Zwischen dem Halter 10 und einem Sicherungsring 21 ist auf der Traverse 9 drehbar ein Spannelement 22 in Form eines Spannockens angeordnet. Am Spannelement 22 ist ein Handhebel 23 befestigt. Die Steigung des Spannockens ist dabei so gewählt, daß dieser selbsthemmend mit der Klemmleiste 5 zusammenwirkt. Zusätzlich kann im Spannocken ein Schlitz 24 vorgesehen sein, so daß die vom Spannelement 22 auf die Klemmleiste 5 aufgebrachte Kraft zum Teil durch die elastische Verformung dieses Teils bestimmt ist.

Fig. 1 zeigt die Anordnung in der Betriebsposition, in das Kammerrakel 1 an der Rasterwalze 2 anliegt. Soll das Kammerrakel 1 ausgewechselt werden, so werden die Handhebel 23 in Richtung des Pfeiles a bewegt. Hierdurch wird die Klemmkraft, die auf die Klemmleisten 5 wirkt, aufgehoben. Der Träger 4 mit der Kammerrakel 1 kann sich nunmehr geringfügig um die Achse der Bolzen 7 in Richtung des Pfeiles b drehen, bis die Bolzen 6 zur Anlage an den Anschlagflächen 15 kommen, da der Schwerpunkt des mit dem Träger 4 fest verbundenen Kammerrakel 1 zwischen den Bolzen 7 und der Rasterwalze 2 liegt. Hierbei hebt das Kammerrakel 1 von der Rasterwalze geringfügig ab. Diese Position ist dementsprechend auch für kurze Betriebsunterbrechungen geeignet. Zweckmäßig weisen die Spannelemente 22 zur Definition der Wechselposition je eine Abflachung 25 auf, die der zugeordneten Klemmleiste 5 gegenüberzustellen ist. Das durch die Lage des Schwerpunkts des Kammerrakels 1 bedingte leichte Abschwenken des Kammerrakels 1 von der Rasterwalze 2 kann gemäß Fig. 3 auch durch Federn 26 unterstützt werden, die zwischen Kalteansatz 12 und Bolzen 6 wirken.

In der so erreichten Position kann das Kammerrakel ausgewechselt werden. Hierzu wird das Kammerrakel 1 mit dem Träger 4 zunächst so bewegt, daß die Bolzen 7 über die Anlageflächen 17 angehoben werden. Anschließend werden die Teile 1 und 4 in Richtung des Pfeiles c bewegt, so daß die Bolzen 6 und 7 von den Halteansätzen 12 und 13 wegbewegt werden.

Das Einhängen eines neuen Kammerrakels erfolgt in umgekehrter Weise. Es werden also zunächst die Bolzen 7 schräg von oben zwischen die Anlageflächen 17, 18 geführt bis sie an der Auflagefläche 16 zur Anlage kommen. Anschließend werden die Handhebel 23 entgegen der Richtung des Pfeiles a bewegt. Hierdurch drücken die Spannelemente 22 die Bolzen 6 und 7 über die Klemmleisten 5 gegen die Auflageflächen 14 und 16 und fixieren somit das Kammerrakel 1 in der Betriebsposition. Das Wechseln eines Kammerrakels 1 kann somit in einfacher Weise, ohne Lösen von Schraubverbindungen durch Betätigen der Spannelemente und Aushängen der Bolzen 6, 7 erfolgen.

Eine Erleichterung der Drehung des Bolzens 7 bei Betätigung des Spannelementes 22 läßt sich dadurch erreichen, daß anstelle des Halteansatzes 13 ein Halteansatz 27 gemäß Fig. 4 Verwendung findet. Bei diesem Halteansatz sind die Auflagefläche 16 und die Anlageflächen 17 und 18 des Halteansatzes 13 zu einer einzigen lagerschalenartig gebogenen Fläche 28 zusammengefaßt, wobei der Radius der gebogenen Fläche 28 etwa dem Radius des Bolzens 7 entspricht.

Beim dargestellten Ausführungsbeispiel können mehrere Kammerrakeln 1 nebeneinander angeordnet sein, dann sind jedem Kammerrakel zwei Halter 10 mit Spannelementen 22 zugeordnet. Dennoch kann auch bei einer derartigen Anordnung ein sich über die ganze Länge der Rasterwalze erstreckendes Kammerrakel zum Einsatz kommen, da ein breites Kammerrakel ebenfalls nur zwei Klemmleisten mit Bolzen 6, 7 trägt, die dann nur an zwei Haltern eingehängt werden, während die übrigen Halter außer Betrieb verbleiben. Bei Verwendung mehrerer schmaler Kammerrakel 1 und Verwendung einer mittig angeordneten Klemmleiste kann es ausreichen, wenn nur ein Halter pro Kammerrakel vorgesehen ist.

Um bei längeren Betriebsunterbrechungen das Kammerrakel 1 weiter von der Rasterwalze 2 abstellen zu können, ist die Traverse 9 als ganzes in der Seitenwand 8 drehbar gelagert. Die Drehung der Traverse 9 kann gemäß Fig. 6 über einen fest mit der Traverse verbundenen Stellarm 29, auf den über eine Stellstange 30 eine Stelleinrichtung 31 wirkt, erfolgen. Die Stelleinrichtung kann aus hydraulisch oder pneumatisch betätigten Stellzylindern oder Elektromagneten bzw. Elektromotoren aufgebaut sein. Eine vorhergehende Drehung der Traverse 9 erleichtert auch das Auswechseln der Kammerrakel.

Um bei Anordnung von mehr als zwei Haltern 10 auf der Traverse auch lediglich eine der vorhandenen plattenbreiten Kammerrakel 1 weit von der Rasterwalze abstellen zu können, ist gemäß Fig. 7 und 8 vorgesehen, eine Traverse 32 aus einer zentralen fest an Seitenwänden 8 angeschlossenen Achse 33 und mehreren Hohlwellen 34, 35 auszubilden. Die Hohlwellen 34, 35 sind dabei untereinander und gegenüber der Achse 33 frei drehbar gelagert. Jede der beiden Hohlwellen 34, 35 ist gemäß Fig. 8 fest mit einem Stellarm 36 bzw. 37 verbunden, an dem je eine Stellstange 38 bzw. 39 eine Stelleinrichtung 40 bzw. 41 angreift. Dabei trägt jede der beiden Hohlwellen 34, 35 je zwei Halter 10, die in Fig. 8 nur schematisch angedeutet sind und denen wiederum je ein Spannelement 22 zugeordnet ist. Es besteht daher die Möglichkeit, beispielsweise über den Stellzylinder 41 lediglich die an den Haltern 10 der Hohlwelle 35 angeschlossene Kammerrakel abzustellen.

Um einen Ausbau der Rasterwalze 2 zu erleichtern, kann, wie in Fig. 9 und 10 gezeigt, die Traverse 9 samt den zugehörigen Stelleinrichtungen 31 auf Platten 42 angebracht werden, die derart an den Seitenwänden 8 befestigt sind, daß beim Lösen eines Befestigungselementes 43 ein Abschwenken der Traverse von der Rasterwalze um eine Achse 44 in Richtung des Pfeiles d gemäß Fig. 10 möglich ist.

## Patentansprüche

1. Rakelfarbwerk für Druckmaschinen mit mindestens einem an eine Rasterwalze anstellbaren Kammerrakel, das mittels eines Trägers an einer parallel zur Rasterwalze angeordneten Traverse gelagert ist, dadurch gekennzeichnet, daß an der Traverse (9) mindestens vier Halter (10) zum Anschluß von mindestens zwei nebeneinander angeordneten Kammerrakeln (1) befestigt sind, jeder Halter (10) zwei Halteansätze (12, 13) aufweist, in jeden Halteansatz (12, 13) ein am Träger (4) angeordneter, parallel zur Traverse (9) verlaufender Bolzen (6, 7) einführbar ist, die Halteansätze (12, 13) je eine Auflagefläche (14, 16) sowie der der Rasterwalze (2) benachbarte Halteansatz (13) zwei seitliche Anlageflächen (17, 18) für die Bolzen (6, 7) aufweist, und an der Traverse (9) ein Spannelement (22) für jeden Halter (10) zum Andruck der Bolzen (6, 7) gegen die Auflageflächen (14, 16) in der Betriebsstellung angeordnet ist.

2. Rakelfarbwerk nach Anspruch 1, dadurch gekennzeichnet, daß das Spannelement (22) als drehbare, auf die Oberseite des Trägers (4) wirkender Spannocken ausgebildet ist.

3. Rakelfarbwerk nach Anspruch 2, dadurch gekennzeichnet, daß das Spannelement (22) mittels eines Handhebels (23) betätigbar ist.

4. Rakelfarbwerk nach Anspruch 2, dadurch gekennzeichnet, daß das Spannelement (22) einen Schlitz (24) aufweist.

5. Rakelfarbwerk nach einem der vorhergehenden Ansprüche, dadurch gekennzeichnet, daß die Auflagefläche (20) mindestens eines der Halteansätze (12, 13) gegenüber dem Träger (4) einstellbar ausgebildet ist.

6. Rakelfarbwerk nach einem der vorhergehenden Ansprüche, dadurch gekennzeichnet, daß mindestens einer der Bolzen (6, 7) durch das Spannelement (22) gegen den Widerstand einer im Halteansatz (12) angeordneten Feder (26) gegen die Auflagefläche (20) andrückbar ist.

7. Rakelfarbwerk nach einem der vorhergehenden Ansprüche, dadurch gekennzeichnet, daß die Auflagefläche und die beiden Anlageflächen des der Rasterwalze (2) benachbarten Halteansatzes (27) als lagerschalenartig gebogene Fläche (28) ausgebildet sind.

8. Rakelfarbwerk nach einem der vorhergehenden Ansprüche dadurch gekennzeichnet, daß jeder der Rasterwalze (2) abgewandte Halteansatz (12) eine in der Betriebsstellung vom Bolzen (6) beabstandete Anschlagfläche (15) für den Bolzen (6) aufweist.

9. Rakelfarbwerk nach einem der vorhergehenden Ansprüche, dadurch gekennzeichnet, daß die Traverse (9, 32) drehbar gelagert ist.

10. Rakelfarbwerk nach Anspruch 6, dadurch gekennzeichnet, daß die Traverse (9, 32) mittels einer hydraulischen, pneumatischen oder elektrischen Stelleinrichtung (31, 40, 41) drehbar ist.

11. Rakelfarbwerk nach Anspruch 9, dadurch gekennzeichnet, daß die Traverse (32) aus Hohlwellen (34, 35) aufgebaut ist, von denen jede die Halter (10) für ein Kammerrakel trägt, und jede Hohlwelle mittels einer Stelleinrichtung (40, 41) drehbar ist.

12. Rakelfarbwerk nach einem der vorhergehenden Ansprüche, dadurch gekennzeichnet, daß die Traverse (9) und die zugehörigen Stelleinrichtungen (31) an Platten (42) gelagert sind, die an den Seitenwänden (8) der Druckmaschine so befestigt sind, daß nach Lösen eines Befestigungselementes (43) die Traverse (9, 32) mit den Stelleinrichtungen (31) um eine Drehachse (44) abschwenkbar sind.

## Claims

1. Doctor blade inking unit for printing machines having at least one chamber doctor blade which can be placed against a screen roller, the blade being mounted by means of a carrier on a cross-piece arranged parallel to the screen roller, characterised in that at least four holders (10) are secured on the crosspiece (9) to connect at least two adjacently arranged chamber doctor blades (1), each holder (10) has two holding projections (12, 13), a pin (6, 7), arranged on the carrier (4) and extending parallel to the crosspiece (9) can be introduced into each holding projection (12, 13), the holding projections (12, 13) each have an abutment surface (14, 16), and the holding projection (13) adjacent to the screen roller (2) has two lateral contact surfaces (17, 18) for the pins (6, 7), and on the crosspiece (9) there is arranged a clamping element (22) for each holder (10) for pressing the pins (6, 7) against the abutment surfaces (14, 16) in the operating position.

2. Doctor blade inking unit acording to claim 1, characterised in that the clamping element (22) is formed as a rotatable clamping cam acting on the upper surface of the carrier (4).

3. Doctor blade inking unit according to claim 2, characterised in that the clamping element (22) can be actuated by means of a hand lever (23).

4. Doctor blade inking unit according to claim 2, characterized in that the clamping element (22) has a slit (24).

5. Doctor blade inking unit according to one of the preceding claims, characterised in that the abutment surface (20) of at least one of the holding projections (12, 13) is formed to be adjustable with respect to the carrier (4).

6. Doctor blade inking unit according to one of the preceding claims, characterised in that at least one of the pins (6, 7) can be pressed by the clamping element (22) against the abutment surface (20) against the resistance of a spring (26) arranged in the holding projection (12).

7. Doctor blade inking unit according to one of the preceding claims, characterised in that the abutment surface and the two contact surfaces of the holding projection (27) adjacent to the screen roller (2) is formed as a surface (28) curved like a bearing shell.

8. Doctor blade inking unit according to one of the preceding claims, characterised in that each holding projection (12) remote from the screen roller (2) has a stop surface (15) for the pin (6) spaced apart from the pin (6) in the operating position.

9. Doctor blade inking unit according to one of the preceding claims, characterised in that the crosspiece (9, 32) is rotatably mounted.

10. Doctor blade inking unit according to claim 6, characterised in that the crosspiece (9, 32) is rotatable by means of a hydraulic, pneumatic or electrical adjustment device (31, 40, 41).

11. Doctor blade inking unit according to claim 9, characterised in that the crosspiece (32) is constructed of hollow shafts (34, 35), each of which carries the holders (10) for a chamber doctor blade, and each hollow shaft can be rotated by means of an adjustment device (40, 41).

12. Doctor blade inking unit according to one of the preceding claims, characterised in that the crosspiece (9) and the associated adjustment devices (31) are mounted on plates (42) which are secured to the side walls (8) of the printing machine in such a way that when a securing element (43) has been released the crosspieces (9, 32) with the adjustment devices (31) can be pivoted about an axis of rotation (44).

## Revendications

1. Dispositif d'encrage à râcle pour machines d'impression, comprenant au moins une râcle à chambre pouvant être appliquée contre un cylindre tramé et qui est montée au moyen d'un support sur une traverse disposée parallèlement au cylindre tramé, caractérisé en ce qu'au moins quatre attaches (10) sont fixées sur la traverse (9) pour le raccordement d'au moins deux râcles à chambre (1) placées l'une à côté de l'autre, chaque attache (10) présente deux prolongements de maintien (12, 13), une cheville (6, 7) disposée parallèlement à la traverse (9) sur le support (4) peut être engagée dans chaque prolongement de maintien (12, 13), les prolongements de maintien (12, 13) présentent chacun une face d'appui (14, 16) et le prolongement de maintien (13) voisin du cylindre tramé (2) présente en outre deux faces de contact latérales (17, 18) pour les chevilles (6, 7), et un élément de serrage (22) est disposé pour chaque attache (10) sur la traverse (9) en vue du pressage des chevilles (6, 7) contre les faces d'appui (14, 16) à la position de fonctionnement.

2. Dispositif d'encrage à râcle selon la revendication 1, caractérisé en ce que l'élément de serrage (22) est réalisé comme une came de serrage rotative agissant sur le côté supérieur du support (4).

3. Dispositif d'encrage à râcle selon la revendication 2, caractérisé en ce que l'élément de serrage (22) est manoeuvrable au moyen d'un levier à main (23).

4. Dispositif d'encrage à râcle selon la revendication 2, caractérisé en ce que l'élément de serrage (22) présente une fente (24).

5. Dispositif d'encrage à râcle selon une des revendications précédentes, caractérisé en ce que la face d'appui (20) d'au moins un des prolongements de maintien (12, 13) est réalisée ajustable par rapport au support (4).

6. Dispositif d'encrage à râcle selon une des revendications précédentes, caractérisé en ce que l'une au moins des chevilles (6, 7) peut être pressée par l'élément de serrage (22) contre la face d'appui (20) à l'encontre de la résistance opposée par un ressort (26) placé dans le prolongement de maintien (12).

7. Dispositif d'encrage a râcle selon une des revendications précédentes, caractérisé en ce que la face d'appui et les deux faces de contact du prolongement de maintien (27) voisin du cylindre tramé (2) sont réalisées sous la forme d'une surface (28) incurvée à la façon d'un demi-coussinet.

8. Dispositif d'encrage a râcle selon une des revendications précédentes, caractérisé en ce que chacun des prolongements de maintien (12) éloignés du cylindre tramé (2) présente une face de butée (15) pour la cheville (6), face qui est espacée de cette cheville (6) à la position de fonctionnement.

9. Dispositif d'encrage à râcle selon une des revendications précédentes, caractérisé en ce que la traverse (9, 32) est montée rotative.

10. Dispositif d'encrage à râcle selon la revendication 6, caractérisé en ce que la traverse (9, 32) peut être tournée au moyen d'un dispositif de positionnement hydraulique, pneumatique ou électrique (31, 40, 41).

11. Dispositif d'encrage à râcle selon la revendication 9, caractérisé en ce que traverse (32) est composée d'axes creux (34, 35) portant chacun les attaches (10) pour une râcle à chambre et pouvant chacun être tourné au moyen d'un dispositif de positionnement (40, 41).

12. Dispositif d'encrage à râcle selon une des revendications précédentes, caractérisé en ce que la traverse (9) et les dispositifs de positionnement (31) correspondants sont montés sur des plaques (42) fixées aux flasques latéraux (8) de la machine d'impression, de manière qu'après le détachement d'un élément de fixation (43), la traverse (9, 32), ensemble avec les dispositifs de positionnement (31), puisse s'écarter en pivotant vers le bas autour d'un axe de rotation (44).
